# EUROPÄISCHE PATENTSCHRIFT

(11) **EP 0 304 642 B1**
(45) Veröffentlichungstag und Bekanntmachung des Hinweises auf die Patenterteilung: **29.04.1992**
(21) Anmeldenummer: 88111958.0
(22) Anmeldetag: 25.07.1988
(51) Int. Cl.: E06B 3/48

(54) **Sektionaltorblatt**
Sectional door
Porte sectionnelle

(30) Priorität: 11.08.1987 DE 3726699; 18.05.1988 DE 3816985
(43) Veröffentlichungstag der Anmeldung: 01.03.1989
(73) Patentinhaber: Hörmann KG Brockhagen, 33803 Steinhagen (DE)
(72) Erfinder: Hörmann, Michael, Dipl.-Ing., D-4803 Steinhagen (DE)
(74) Vertreter: Flügel, Otto, Dipl.-Ing.

(56) Entgegenhaltungen:
- EP-A- 0 030 386
- DE-A- 3 149 671
- DE-C- 870 178
- DE-U- 8 703 826
- FR-A- 1 310 605
- FR-A- 2 220 659
- FR-A- 2 461 801
- US-A- 2 557 716
- US-A- 2 641 792
- US-A- 3 891 021

## Beschreibung

Die Erfindung bezieht sich auf ein Sektionaltorblatt mit den Merkmalen des Oberbegriffes des Anspruches 1.

Der Oberbegriff entspricht entweder der Schrift FR-A-1 310 605 oder der DE-C-870178 oder der US-A-3891021.

Beim Übergang von der Schließlage in die Öffnungslage und umgekehrt durchlaufen die Paneele einen bogenförmigen Führungsbereich zwischen dem etwa vertikal gerichteten geradlinigen Führungsabschnitt für die Schließstellung und dem etwa horizontal verlaufenden Führungsabschnitt für die Offenstellung des Torblattes. Zu diesem Zwecke sind die Paneele mittels Scharnieren miteinander verbunden, deren Scharnierachse sich an der Torinnenblattseite, also derjenigen, die sich dem Inneren des mit dem Torblatt zu verschließenden Gebäudes zuwendet, befinden. Beim Durchlaufen des bogenförmigen Bereiches entfernen sich im Zuge der Verschwenkbewegung somit die nach außen hin gerichteten Breitseiten der Paneele, so daß nach außen hin ein von der Größenordnung des Verschwenkwinkels abhängig breiter Spalt entsteht, in welchen man mit den Fingern der Hand eingreifen kann. Dazu kann man veranlaßt sein, um das Torblatt insoweit nicht sachgerecht zu schließen, es kann sich aber auch um ungewolltes Eingreifen der Finger handeln. Bei Überführung des Torblattes in die Schließstellung verringert sich der Spalt, so daß die Gefahr einer Fingerquetschung besteht.

Man kann die Paneele in aller Regel nicht mit einem so großen Kantenabstand voneinander in der Schließstellung des Torblattes ausbilden, daß ein solches Fingerquetschen nicht stattfindet. Dann wäre nämlich der Abschluß durch das Torblatt entsprechend unvollkommen und zumindest "zugig". Dies gilt vor allem dann, wenn zwischen den einander zugewandten Stirnbreitseiten der Panelle eine Dichtung vorgesehen ist, deren Sinn und Zweck es ist, im Bereich zwischen den aufeinanderfolgenden Paneelen einen dichten Torblattabschluß sicherzustellen.

Der Erfindung liegt die Aufgabe zugrunde, ein Sektionaltorblatt der eingangs genannten Art zur Verfügung zu stellen, bei dem trotz dichter Aufeinanderfolge der Paneele eine Fingerquetschgefahr ausgeschlossen ist.

Ausgehend von einem Sektionaltorblatt mit den Merkmalen des Oberbegriffes des Anspruches 1 wird diese Aufgabe erfindungsgemäß durch dessen kennzeichnende Merkmale gelöst.

Durch die erfindungsgemäße Ausbildung der einander gegenüberliegenden Stirnbreitseiten zweier aufeinanderfolgender Paneele gelingt es, über zumindest einen Großteil des Verschwenkwinkels hinweg überhaupt keine Spaltöffnung im Bereich der Außenfläche des Torblattes auftreten zu lassen, in welche man die Finger einer Hand einführen könnte; dabei kann im Bereich des größten Verschwenkwinkels ein Öffnungsspalt vorgesehen werden, der jedoch so eng ist, daß man die Finger einer Hand nicht einführen kann, vorzugsweise kleiner als 4 mm breit. In einer anderen Ausführung wird eine Dichtung verwandt, die sich in diesem größten Winkelbereich so vor die Spaltöffnung legt, daß wiederum ein Eingreifen von Fingern in den Bereich zwischen die verschwenkten Paneele verhindert ist.

Bevorzugte Ausführungsformen der Erfindung ergeben sich aus den Unteransprüchen im Zusammenhang mit den in der Zeichnung wiedergegebenen Ausführungsbeispielen, auf die besonders Bezug genommen wird und deren nachfolgende Beschreibung die Erfindung näher erläutern. Es zeigen:
- Figur 1: eine schematische Seitenansicht eines Sektionaltores mit einem Torblatt gemäß einem der Ausführungsbeispiele:
- Figur 2: ein erstes Ausführungsbeispiel eines Paneels in unterschiedlichen Höhenabmessungen und mit verschiedenen Sickenausbildungen;
- Figur 3: weitere Ausführungsbeispiele von Paneelen in unterschiedlichen Höhen- und Dickenabmessungen;
- Figur 4: Seitenansicht des Verschwenkbereiches A in Fig. 1 zwischen zwei Paneelen der Ausbildung gemäß Fig. 2 in der größten Verschwenkwinkelstellung, in einer Zwischenstellung und in Ausrichtung gemäß Schließstellung des Torblattes;
- Figur 5: Seitenansichten wie in Fig. 4 unter Zugrundelegung einer Paneelausbildung gemäß Fig. 3 unten mit einer ersten Ausführungsform einer Dichtung;
- Figur 6: Seitenansichten wie in Fig. 4 unter Zugrundelegung einer Paneelausbildung gemäß Fig. 3 oben mit einer zweiten Dichtungsart;
- Figur 7: Seitenansichten wie in Fig. 4 unter Zugrundelegung einer Paneelausbildung gemäß Fig. 3 unten mit einer dritten Dichtungsausbildung;
- Figur 8: einen Teilschnitt durch die Verbindungsstelle zweier benachbarter, gelenkig miteinander verbundener Paneele, von denen das obere in Schrägstellung verschwenkt gegenüber dem in einer lotrechten Ebene befindlichen, unteren Paneel angeordnet ist;
- Figur 9: die Paneele nach Fig. 8 in der Stellung, in der beide Paneele in einer im wesentlichen lotrechten Ebene (Torblatt geschlossen) angeordnet sind;
- Figur 10: einen Querschnitt durch ein Kunststoffband mit gleichlangen Doppelschenkeln;
- Figur 11: Seitenansichten des Verschwenkbereiches zwischen zwei Paneelen in der größten Verschwenkwinkelstellung, in einer Zwischenstellung und in Ausrichtung gemäß Schließstellung des Torblattes;
- Figur 12: Seitenansichten wie in Fig. 11 mit einer ersten Ausführungsform einer Dichtung;
- Figur 13: Seitenansichten wie in Fig. 11 mit einer zweiten Dichtung;
- Figur 14: Seitenansicht wie in Fig. 11 mit einer dritten Dichtungsausbildung.

Die schematisierte Seitenansicht eines Sektionaltores nach Fig. 1 zeigt ein insgesamt mit 1 bezeichnetes Torblatt, das in der Schließstellung 2 mit durchgezogenen Strichen wiedergegeben ist, während die gestrichelte Wiedergabe des Torblattes bzw. der Paneele annähernd die Öffnungsstellung 3 des Torblattes erkennen läßt. Das in der Schließstellung unterste Paneel ist mit 4′, das darüber angeordnete mit 4 und das wiederum oberhalb des Paneels 4 gelegene Paneel mit 4˝ bezeichnet. Im Scharnierbereich zwischen den Paneelen sind an diesen Rollen 5 vorgesehen, die in Führungsschienen 6 eingreifen, wie dies bei den Toren dieser Art allgemein bekannt ist. Die Führungsschienen setzen sich aus einem vertikal verlaufenden geradlinigen Abschnitt für die Einnahme der Schließstellung, einem bogenförmigen Übergangsabschnitt und einem etwa horizontal geradlinig verlaufenden Abschnitt für die Aufnahme des Torblattes in der Öffnungsstellung zusammen. Für die obere Rolle des in der Schließstellung obersten Paneeles ist eine gesonderte horizontale Führung mit schräg verlaufendem Übergangsstück 6′ vorgesehen, um das oberste Paneel bei geringer Sturzhöhe in die Schließlage zu überführen, wie dies Fig. 1 erkennen läßt. In der Schließlage bildet das Torblatt eine nach außen gerichtete Außenseite 17 und eine ins Innere des zu verschließenden Gebäudes gerichtete Innenseite 18.

Figur 2 zeigt eine erste Ausführungsform der Paneele, und zwar in Form einer einzigen Schale 29, deren Breitseite nach außen hin gerichtet ist und damit an der Bildung der Torblatt-Außenseite 17 teilnimmt. Von der Innenseite 18 her gesehen sind die Paneele "offen" und zwar bis auf quer zur Bewegungsrichtung verlaufende obere und untere Randbereiche 24 und 25, die jeweils auf sich selbst zurückgefaltet sind und somit eine verstärkte Zone für die Festlegung der Scharnierlappen 26 und 27 der Scharnierverbindung 12 bilden, wie dies Fig. 4 erkennen läßt.

Die einschaligen Paneele 4 sind mit senkrecht zur Bewegungsrichtung verlaufenden Sicken 50 bzw. 51 versehen, die sich über die gesamte Breite des Paneels hinweg erstrecken. Diese Sicken sind in einem bestimmten Höhenrastermaß angeordnet und können unterschiedliche Querschnittsgestaltungen aufweisen; bei B und B′ ist eine rechteckige 50 und eine dreieckige 51 Querschnittsfläche entsprechender Sickenausgestaltung wiedergegeben.

Im oberen Teil der Fig. 2 ist dargestellt, daß die einschaligen Paneele 4 unterschiedliche Höhen aufweisen können, und zwar zweckmäßig jeweils um das Rastermaß der Sicken gekürzt bzw. verlängert. Damit wird unterschiedlichen Torblatthöhen, Umlenkverhältnissen und dergleichen Rechnung getragen.

Die beiden weiteren, in Fig. 3 dargestellten Ausführungsformen der Paneele sind doppelschalig ausgebildet, d.h. die mit ihrer Breitseite zur Torblatt-Außenseite 17 hin gerichtete Außenschale 30 verläuft parallel zu der mit ihrer Breitseite die Torblatt-Innenseite 18 bildenden Innenschale 31. Der Raum zwischen der Außenschale 30 und der Innenschale 31 ist mit einem Isolierschaum 32 ausgefüllt, der zugleich eine Verbindung zwischen den beiden Schalen herstellt, die später bei Anbringen der Scharnierlappen durch Verschraubung unterstützt wird, wie dies insbesondere Figur 6 erkennen läßt. Die Außenschale 30 und die Innenschale 31 sind an beiden Stirnbreitseiten 8 und 9 der Paneele mit Randfahnen versehen, die sich parallel zur Torblattebene und in Richtung der Stirnbreitseiten erstrecken und in das Innere der Paneele hineinragen. Die Randfahnen 33 und 34 werden von dem Schaumkörper 32 umgriffen.

Im oberen Teil der Fig. 3 ist ein verhältnismäßig dünn ausgebildetes doppelschaliges Paneel 4 wiedergegeben, und zwar nach Höhenrastermaß der Sicken in der Außenschale in verschiedenen Höhenabmessungen, um entsprechend unterschiedlich ausgebildete Torblätter zur Verfügung stellen zu können. Im unteren Bereich der Fig. 3 ist das Paneel 4 verhältnismäßig dick ausgebildet und wiederum in unterschiedlichen Höhen nach Sickenrastermaß zur Verfügung gestellt. Bei Vergleich der dünnen mit den dicken Paneelen sieht man, daß die Außenschale 30 in beiden Fällen identische Abmessungen aufweist, während lediglich die Innenschale 31 unterschiedlich ausgebildet ist, nämlich mit entsprechend der Dicke verschiedenem Abstand zwischen der die Torblattinnenseite 18 bildenden Breitfläche der Innenschale und deren Randfahnen 34.

Auch diese Paneele sind mit Sicken versehen, und zwar hinsichtlich der Torblatt-Außenseite 17 mit rechteckförmigen Sicken 50 und hinsichtlich der Torblatt-Innenseite 18 mit dreieckförmigen Sicken 51 gemäß Fig. 2 unten.

Figur 4 zeigt den Scharnierbereich zwischen zwei aufeinanderfolgenden Paneelen 4 und 4′ in unterschiedlichen Verschwenkstellungen, nämlich in der oberen Figur mit maximalem Verschwenkwinkel 16, in der unteren Figur mit Verschwenkwinkel 0, also Ausrichtung beispielsweise in der Schließstellung des Torblattes, und im mittleren Bild eine Zwischenverschwenkstellung. Aus den Figuren 4 bis 7 ergibt sich vor allem die Konfiguration der einander zugewandten Breitstirnseiten 8 und 9 der Paneele 4 und 4′, die dazu führt, daß auch bei maximalem Verschwenkwinkel ein Eingreifen von Fingern in den Bereich zwischen den Stirnbreitseiten der Paneele verhindert wird.

Zu diesem Zweck sind die aufeinander zugerichteten Stirnbreitseiten der Paneele in aneinander angepaßter Weise in Bereichen derart bogenförmig verlaufend ausgebildet, daß sie sich im Zuge der Verschwenkung der Paneele 4, 4′ gegeneinander um die Achse 13 der Gelenkverbindungen 12 über zumindest einen Teil bzw. Großteil des maximalen Verschwenkwinkels 16 hinweg in einem mit zunehmendem Verschwenkwinkel kleiner werdenden Spaltbereich 15 überlappen. Die jeweilige Bogenform verläuft zumindest annähernd entlang von Kreisbögen mit dem Mittelpunkt in und/oder in Nähe der Gelenkachse 13 der Scharnierverbindungen 12, letzteres, um Fertigungstoleranzen ausgleichen zu können.

In bevorzugter Ausführung nach dem dargestellten Ausführungsbeispiel ist die in der Torblattschließstellung 2 nach oben gerichtete Stirnbreitseite 8 des Paneels 4′ mit einem konvexen Oberflächenbereich 10 und die in der Schließstellung nach unten gerichtete Stirnbreitseite 9 des Paneels 4 mit einem konkaven Oberflächenbereich 11 versehen. Diese bogenförmigen Oberflächenbereiche 10 und 11 erstrecken sich etwa von den die Torblatt-Außenseite 17 bildenden Breitflächen ausgehend über einen Teil bzw. Großteil der Torblattdicke hinweg und gehen jeweils in eine Stufung 19 bzw. 20 über.

Der konvexe Oberflächenbereich 10 geht in einen Nutstufenbereich 19 über, der einen rechteckförmigen Aussparungsquerschnitt aufweist, dessen Stufenflanken senkrecht bzw. parallel zu den Torblattseiten 17 und 18 verlaufen. Der konkave Oberflächenbereich 11 endet an einem vorspringenden Federstufenbereich 20 mit ebenfalls rechteckigem Querschnitt, derart, daß bei Verschwenkwinkel 0 bzw. Ausrichtung der Paneele 4, 4′ in einer Ebene der Federstufenbereich 20 in den Nutstufenbereich 19 von der Seite her geführt mit abnehmenden Verschwenkwinkel vollständig eingreift, d.h. die durch den Nutstufenbereich 19 geschaffene Aussparung weist nur zwei Nutflanken auf und ist zur Torblatt-Innenseite 18 offen ausgebildet.

Zur Torblatt-Außenseite 17 hin gesehen läuft der konkave Oberflächenbereich 11 der unteren Stirnbreitseite des Paneels 4 mit der diese Außenfläche bildenden Breitseite des Paneels in einer Nasenkante 23 aus. Zur Torblatt-Innenseite 18 hin gesehen, läuft der konvexe Oberflächenbereich 10 an der nach oben gerichteten Stirnbreitseite 4′ im Zuge des Überganges in den Nutstufenbereich 19 in einer Eckkante 22 aus. Wie die obere Darstellung in Fig. 4 mit maximalen Verschwenkwinkel 16 erkennen läßt, endet die Überlappung der Obenflächenbereiche 10 und 11 über einen Restwinkelbereich im Zuge sich vergrößernden Verschwenkwinkels, so daß zwischen der Nasenkante 23 und der Eckkante 22 ein Öffnungsspalt 21 gebildet wird; in diesem Zusammenhang wird auf die zeichnerische Darstellung ausdrücklich Bezug genommen. Die Weite bzw. Breite in Bewegungsrichtung des Torblattes gesehen des Öffnungsspaltes 21 ist jedoch nicht so groß, daß die Finger einer Hand durch diesen Öffnungsspalt in den Raum zwischen den Breitseiten 8 und 9 der Paneele 4 und 4′ eingeführt werden könnten;diese Weite ist vorzugsweise kleiner als 4 mm.

Wie bereits ausgeführt, sind die einschaligen Paneele zur Torblatt-Innenseite 18 hin gesehen mit Randbereichen 24 und 25 versehen, die durch Umklappen auf sich selbst zurück entsprechend verstärkt ausgebildet sind. An diesen Randbereichen werden die Scharnierlappen 25 und 26 der Scharnierverbindungen 12 festgelegt, wie dies mittels strichpunktierter Linien in den Skizzen der Fig. 4 wiedergegeben ist. Diese strichpunktierten Linien können beispielsweise die Mittellinien von Schrauben versinnbildlichen.

Der konvexe Oberflächenbereich 10 der oberen Stirnbreitseite 8 des Paneels 4′ läuft zur Torblatt-Außenseite 17 hin gesehen nicht unmittelbar in dieser aus, sondern geht in einen parallel zur Torblatt-Außenseite 17 verlaufenden Sickengrund einer rechteckförmigen Sicke 50 über und endet in einer Abstufung 52, die den Sickengrund mit der die Torblatt-Außenseite 17 bildenden Breitfläche des zugehörigen Paneels 4′ verbindet. Wie die unterste Skizze in Figur 4 erkennen läßt, wird somit eine Sicke 50 durch den vorbeschriebenen Sickengrund und seitlich durch die Abstufung 52 und die Nasenkante 23 gebildet, so daß der optische Eindruck einer Sicke entsteht, wie sie im übrigen Breitseitenbereich des einschaligen Paneels 29 vorgesehen ist (Fig. 2).

Die Figuren 5 bis 7 zeigen zweischalige Paneele in ihrem Gelenkverbindungsbereich, wie sie im Zusammenhang mit Fig. 3 angesprochen worden sind.

Dabei ist die grundsätzliche Formgebung der einander gegenüberliegenden Stirnbreitseiten benachbarter Paneele in gleicher Weise getroffen, wie dies im Zusammenhang mit dem Beispiel gemäß Fig. 4 ausgeführt worden ist. Vor allem sind die konvexen und konkaven Oberflächenbereiche 10 und 11 an den Stirnbreitseiten 8 und 9 der Paneele in grundsätzlich gleicher Weise getroffen, wie im Beispiel gemäß Fig. 4 ausgeführt. Das betrifft auch die Nutstufenbereiche 19 und Federstufenbereiche 20 sowie die Eckkanten 22, die Nasenkanten 23 und den zwischen den letzteren aufgespannten Spaltbereich. Im Unterschied zum Ausführungsbeispiel der einschaligen Paneelausbildung gemäß Fig .4 ist in den vorliegenden Beispielen zwischen den konvexen bzw. konkaven Oberflächenbereichen 10 und 11 und den anschließenden Stufungsbereichen, nämlich dem Nutstufenbereich 19 und dem Federstufenbereich 20, jeweils eine schlitzförmige Ausnehmung 37 vorgesehen, die durch die in das Paneelinnere hin gerichteten Randfahnen 33, 34 der Außenschale 30 und der Innenschale 31 des Paneels 4 bzw 4′ gebildet sind, wie dies die Figuren erkennen lassen.

Die Ausführungsbeispiele nach den Fig. 5 bis 7 zeigen den Einsatz besonderer Dichtungen im Bereich zwischen den benachbarten Stirnbreitseiten 8 und 9 aufeinanderfolgender Paneele 4 und 4′ bzw. 4˝ etc. Solche Dichtungen können der grundsätzlichen Ausbildung nach auch bei dem Ausführungsbeispiel einer einschaligen Paneelausführung gemäß Fig. 4 eingesetzt werden. Im übrigen sind die in den Figuren 4 bis 7 dargestellten Gelenkverbindungsbereiche zwischen zwei Paneelen auf das gesamte Torblatt übertragbar. Im Sinne einer einfachen Fertigung wird man auch das unterste und das oberste Paneel so ausführen wie die anderen, d.h. mit einem konvexen Oberflächenbereich in der in der Schließstellung nach oben gerichteten Stirnbreitseite und einem konkaven Oberflächenbereich in der in der Schließstellung nach unten gerichteten Stirnbreitseite. Die Abschlußkanten des Torblattes können selbstverständlich auch anders ausgeführt oder durch Abdeckungen entsprechend anders gestaltet ausgeformt sein.

In dem Beispiel gemäß Fig. 5 ist eine Dichtung in Form eines Balgstreifens 38 vorgesehen, der mit seinen in Stirnbreitseitenrichtung verlaufenden Balgrändern 40 und 41 jeweils an einer der Breitstirnseiten 8 bzw. 9 festgelegt ist. Im vorliegenden Beispiel ist der dem oberen Paneel 4 zugeordnete Balgrand 40 in die schlitzförmige Ausnehmung 37 zwischen der Außenschale 30 und der Innenschale 31 eingesetzt und - wie mittels strichpunktierter Linie angedeutet - durch die Befestigungsschrauben für den Scharnierlappen 26 mit in dieser Position gehalten. Der andere Balgrand 41 ist an der Stufenflanke festgelegt, die sich in Richtung der spaltförmigen Ausnehmung 37 an die Eckkante 22 anschließt, wie dies die Skizzen gemäß Fig. 5 erkennen lassen.

Die oberste Skizze, die den Verschwenkzustand bei maximalem Verschwenkwinkel 16 wiedergibt, zeigt, daß der Balgstreifen 38 in die spaltförmige Öffnung 21 zwischen der Nasenkante 23 und der Eckkante 22 eingreift, so daß auch die in diesem Beispiel größer als beim Beispiel gemäß Fig. 4 in Erscheinung tretende Öffnungsweite des Öffnungsspaltes 21 derart abgedeckt wird, daß ein Fingereingriff verhindert wird, und zwar diesmal durch den Balgstreifen 38, der in diese Position durch entsprechende Vorspannung hin beaufschlagt ausgebildet sein kann.

Wie die mittlere und die untere Skizze gemäß Fig. 5 erkennen lassen, wird der Balgstreifen 38 mit kleiner werdendem Verschwenkwinkel in den Spaltbereich 15 eingerollt, der sich zwischen dem konvexen Oberflächenbereich 10 und dem konkaven Oberflächenbereich 11 durch zunehmende Überlappung bildet. Durch eine Zone 39 verminderter Biegefestigkeit läßt sich dieser Einrollvorgang der Dichtung 38 in den Spaltbereich 15 besonders deutlich vorbestimmen.

Der Balgrand 41, der im Schließzustand des Torblattes der nach oben gerichteten Stirnbreitseite 8 zugeordnet ist, kann natürlich auch in die an die Eckkante 22 zum Paneelinneren hin anschließende schlitzförmige ausnehmung 37 eingesetzt und dort festgelegt werden.

Bei dem Ausführungsbeispiel gemäß Fig. 6 ist ein doppelschaliges Paneel geringerer Dickenabmessung zugrundegelegt, d.h. die Innenschale 31 ist entsprechend schmal in Richtung der Torblattdicke ausgebildet, dies läßt sich deutlich durch einen Vergleich mit den Ausführungsbeispielen nach den Fig. 5 und 7 erkennen, bei denen die Innenschale in Torblattdickenrichtung hin voluminöser ausgeformt ist. Ansonsten sind die konvexen bzw. konkaven Oberflächenbereiche, die Nutstufenbereiche und die Federstufenbereiche in vergleichbarer Weise ausgebildet, wie dies anhand der Fig. 5 mit Rückgriff auf Fig. 4 bereits dargelegt wurde. Bei allen doppelschaligen Ausführungen ist die vorbeschriebene schlitzförmige Ausnehmung 37 vorgesehen.

Im Ausführungsbeispiel gemäß Fig. 6 ist eine Dichtung in Form eines Dichtwulststreifens 43 vorgesehen, die mit einem der Befestigung dienenden Streifenrandabschnitt 44 an der im Schließzustand der nach oben gerichteten Stirnbreitseite 8 des unteren Paneels 4′ festgelegt ist, und zwar durch Einsatz in die zugehörige schlitzförmige Ausnehmung 37. Die Oberflächenstruktur dieses Streifenrandabschnittes ist derart, daß ein Widerhakeneffekt gegen ein Ausgleiten des Dichtwulststreifens 43 aus dieser Einschieblage in die Ausnehmung 37 gegeben ist. Der andere Randabschnitt des Dichtwulststreifen 43 weist einen Dichtwulst 45 auf, der im Anschluß an die Eckkante 22 abgestützt ist und bei Verringerung des Verschwenkwinkels an der nach innen gerichteten Stufenflanke des Federstufenbereiches 20 der im Schließzustand des Torblattes nach unten gerichteten Stirnbreitseite 9 des vorhergehenden Paneels 4 angreift. Fig. 6 läßt erkennen, wie der Dichtzustand erreicht wird.

Fig. 6 zeigt weiterhin in mehr oder weniger konkreter Ausgestaltung Schrauben 36, die in dieser Reihenfolge dem jeweilig zugehörigen Scharnierlappen 26 bzw. 27, die Innenschale 31, die schlitzförmige Ausnehmung 37 durchgreifen und in den dahinterliegenden Bereich der Außenschale 31 eingreifen. Damit wird die Verbindung zwischen den Schalen 30 und 31 über diejenige mittels der Isolierausschäumung hinausgehend verstärkt, und in diesem Schraubenbereich können Ränder von Dichtungen festgelegt werden, wie dies die Fig. 5 bis 7 erkennen lassen.

Bei dem Ausführungsbeispiel gemäß Fig. 6 trägt der dort vorgesehene Dichtwulststreifen 43 zur Sperrung eines größeren Öffnungsspaltbereiches 21 gegen Fingereingriff nichts bei, weshalb die Anordnung derart getroffen ist, daß bei größtem Verschwenkwinkel 16 der Abstand zwischen der Eckkante 22 und der Nasenkante 23 entsprechend gering ist, vorzugsweise kleiner 4 mm.

Bei dem Ausführungsbeispiel gemäß Fig. 7 ist die Dichtung als Dichtlappenstreifen 46 ausgebildet, der mit seinem einen Streifenrandbereich 47 in der schlitzförmigen Ausnehmung 37 festgelegt ist, die sich zwischen den Randfahnen 33 und 34 der Außenschale 30 und der Innenschale 31 im Bereich der nach oben gerichteten Stirnbreitseite 8 des jeweils unteren Paneels 4′ befindet. Die Festlegung des Dichtlappenstreifens 46 kann mittels der den Scharnierlappen 27 durchgreifenden Schrauben 36 erfolgen bzw. unterstützt werden.

An den Streifenrandbereich 47 des Dichtlappenstreifens 46 schließt sich geradlinig abstehend einen fahnenförmiger Dichtlappenbereich 48 an, der bei größtem Verschwenkwinkel - oberste Skizze in Fig. 7 - in den Öffnungsspalt 21 hineinragt, der in diesem Verschwenkzustand zwischen der Eckkante 22 und der Nasenkante 23 der einander gegenüberliegenden Stirnseitenbereiche 8 und 9 auftritt . Auf diese Weise wird auch hier eine an sich größere Weite des Öffnungsspaltes 21 mittels des Dichtlappenbereiches 48 gegen Fingereingriff abgedeckt.

Im Zuge des sich verringernden Verschwenkwinkels - mittlere bis untere Skizze in Fig. 7 - wird der Dichtlappenbereich 48 von der Nasenkante 23 ergriffen und in den sich bildenden Spaltbereich zwischen den einander zunehmend überlappenden bogenförmigen Oberflächenbereichen 10 und 11 eingefaltet, so daß aufgrund der Elastizität des Lappens oder auch unter Preßdruck eine sichere Dichtung erreicht wird - untere Skizze in Fig. 7 -.

Bei den Ausführungsbeispielen nach den Figuren 5 bis 7 ist eine Sickennachbildung 50 in gleicher Weise vorgesehen wie im Ausführungsbeispiel nach Fig. 4. Die zwischen zwei aufeinanderfolgenden Paneelen im Schließzustand gebildete Sickennachbildung 50 ist - wie auch die übrigen Sicken der einzelnen Paneele - so breit bemessen, daß ein Fingereingriff ohne Quetschgefahr erfolgen kann.

Bei dem Beispiel nach den Figuren 8 und 9 ist ein mit Längssicken 61 versehener Blechstreifen 62 im Bereich seiner Längskanten mit je einer Stufe 63 bzw. 64 und je einer gekrümmten Fläche 65 bzw. 66 versehen, von denen die gekrümmte Fläche 65 des unteren Paneeles 4′ über eine ebene Fläche 67 in die Stufe 63 übergeht. Die beiden gekrümmten Flächen 65 und 66 gehen dann über in Abwinklungen 68 bzw. 69, um doppellagige Endabwicklungen 70 bzw. 71 zu bilden, die sich in einer Ebene aufeinanderzu erstrecken, die parallel zur Paneelebene verläuft, wenn sich benachbarte Paneele eines Sektionaltores in einer Vertikalebene befinden (Fig. 9). Jedes Paneel bildet einen zum abzuschließenden Raum hin offenen Kasten, dessen längste Seite der Breite des Sektionaltorblattes entspricht. Die beiden Endabwicklungen oder Vorsprünge 70 und 71 sind durch ein Kunststoffband 72 miteinander verbunden, dessen Querschnitt in etwa H-Form hat, wenngleich das in den Figuren 8 und 9 dargestellte Kunststoffband 72 verschieden lange Doppelschenkel aufweist. Im mittleren Bereich ist dieses Kunststoffband 72 leicht eingeschnürt ausgebildet, so daß in diesem Bereich eine Schwenkachse 73 gebildet wird, auf die die Krümmungsmittelpunkte der gekrümmten Flächen 65 und 66 liegen. Durch strichpunktierte Linien 74 sind Bohrungen angedeutet, die im Fall der Figuren 8 und 9 die Endabwicklungen bzw. Vorsprünge 70 und 71 und die Schenkel des einen Doppelschenkel des Kunststoffbandes 72 durchdringen, um das Kunststoffband an den Paneelen fest oder lösbar anbringen zu können. Erstreckt sich das Kunststoffband 72 von den einen Schmalseiten der Paneele 4 und 4′ zu den anderen Schmalseitenblechen, die durch Profile oder dgl. 75 gebildet sind, dann wird der zwischen den beiden Paneelen im Gelenkbereich vorhandene Spalt dicht abgeschlossen, ohne daß es eines zusätzlichen Mittels bedarf, denn das das Gelenk bildende Kunststoffband 72 erfüllt auch die Aufgabe einer Dichtung. Zugleich verhindert dieses Kunststoffband, daß man von der Torblatt-Innenseite 18 her in den Raum zwischen zwei Lamellen eingreifen kann und bildet so einen Fingerschutz gegen Quetschgefahr.

Figur 10 zeigt, daß das Kunststoffband 72′ auch gleichlange Doppelschenkel aufweisen kann.

Die Figuren 11 bis 14 nehmen auf die Figuren 4 bis 7 Bezug.

In den Ausführungen nach den Figuren 11 bis 14 ist jeweils an der Torblatt-Innenseite 18 im Bereich der Scharniere 12 eine Abdeckfolie 80 vorgesehen, die den innenseitigen Spalt zwischen den Paneelen, der beim Schrägverschwenken der Paneele gegeneinander auftritt, verdeckt. Damit wird erreicht, daß auch von der Innenseite des Torblattes her ein Fingereingriff in einen solchen Spalt nicht erfolgen kann. Die Abdeckfolie 80 ist mit ihren Seitenrandbereichen 81 und 82 jeweils unter einen der Scharnierlappen 26 bzw. 27 aufgenommen, d.h. zwischen diesem und der angrenzenden jeweiligen Paneelfläche aufgenommen. Dadurch wird es möglich, zugleich mit der Befestigung des jeweiligen Scharnierlappens 26 bzw. 27 auch den zugehörigen Seitenrandbereich 81 bzw. 82 der Abdeckfolie 80 mit aufzunehmen. Da sich die Abdeckfolie 80 im Zuge des Verschwenkvorganges verformt und dabei der größten Spaltbreite, d.h. der stärksten Abwinklung zwischen zwei Paneelen Rechnung tragen muß, wird sie sich im Übergang in den Schließzustand entsprechend aus der Torblatt-Innenseitenebene herausverwölben. In den Ausführungsbeispielen ist dies so geschehen, daß die Abdeckfolie 80 im Bereich der überbrückenden Scharnierlappen 26 Aussparungen aufweist, so daß sie sich von der Torblatt-Innenfläche her gesehen von den Paneelen 4 und 4′ fortverwölben kann, wie dies die jeweils unterste Abbildung der Figuren 11 bis 14 erkennen läßt.

Eine andere Möglichkeit wäre, die Abdeckfolie 80 über die Scharniere schlechthin hinweg zu legen, wobei eine gesonderte Befestigung der Abdeckfolie 80 zumindest im Bereich des unteren Paneels 4′ vorzusehen wäre, während der andere Randbereich 81 um die frei auslaufenden Enden der Scharnierlappen 26 herumgeschlagen werden könnte.

Eine andere Möglichkeit besteht noch darin, die Abdeckfolie im Zuge des Schließvorganges in den Spalt zwischen den Lamellen hinein zu verformen, was durch eine entsprechende Querschnittsausgestaltung bzw. vorgegebene Verkrümmungsart der Abdeckfolie zu erreichen ist.

## Patentansprüche

1. Sektionaltorblatt aus einer Reihe mit ihren Stirnbreitseiten (8, 9) aufeinanderfolgend aneinander angelenkter (12) Paneele (4', 4, 4''), wobei jedes Paneel (4) an seiner im Torblattschließzustand (2) gesehen oberen, einem vorhergehenden Paneel (4'') zugewandten Stirnbreitseite (8) einen im Vertikalschnitt konvex verlaufenden Oberflächenbereich (10) und an seiner demgegenüber unteren, einem nachfolgenden Paneel (4') zugewandten Stirnbreitseite (9) einen im Vertikalschnittbild konkav verlaufenden Oberflächenbereich (11) aufweist, so daß jeweils Zwei benachbart angeordnete Paneele (4) und (4') mit einem konvexen und einem konkaven Oberflachenbereich (10, 11) einander gegenüberliegend einen durch die Scharnierverbindung (12) zwischen den Paneelen (4, 4') bestimmten, im Vertikalschnittbild entsprechend bogenförmig berandeten Spaltbereich (15) begrenzen, und daß sich die einander zugewandten Breitstirnseiten (8, 9) im Zuge ihrer Verschwenkbewegung um die zugehörige Gelenkachse (13) bei Übergang von dem Torblattsöffnungszustand (3) in dessen Schließzustand (2) derart aneinander vorbei verschieben, daß der Spaltbereich (15) sich in Verschwenkrichtung verkürzend über zumindest einen Teil des ganzen Verschwenkwinkels (16) hinweg bestehen bleibt, dadurch gekennzeichnet, daß sich der konvexe und der konkave Oberflächenbereich (8, 9) jeweils von der Torblatt-Außenseite (17) des Paneels (4) ausgehend in Richtung auf dessen Torblatt-Innenseite (18) über einen Teil der Torblattdicke hinweg erstreckt und daß in dem verbleibenden Stirnbreitseitenbereich (8, 9) im Anschluß an den konkaven Oberflächenbereich (10) ein in den Paneelkörper zurückspringend ausgebildeter Nutstufenbereich (19) und im Anschluß an den konkaven Oberflächenbereich (11) ein von dem Paneelkörper vorspringend ausgebildeter Federstufenberich (20) vorgesehen ist, welche Stufenbereiche (19, 20) im Torblattschließzustand (2) ineinandergreifen und jeweils vorzugsweise mit etwa parallel bzw. senkrecht zu den die Torblattaußen- und -innenseite (17, 18) bildenden Paneelbreitseiten verlaufenden Stufenflanken ausgebildet sind.

2. Torblatt nach Anspruch 1, **dadurch gekennzeichnet,** daß der konkave Oberflächenbereich (11) mit der außenseitigen (17) Breitfläche des Paneels (4) in einer Nasenkante (23) ausläuft, daß der konvexe Oberflächenbereich (10) zu der Torblatt-Innenseite (18) gesehen in einer Eckkante (22) endet und daß die Nasenkante (23) und die Eckkante (22) der einander zugewandten Stirnbreitseiten (8, 9) zweier aufeinanderfolgend angeordneter Paneele (4, 4′), die im Übergangsbereich zwischen der Torblattschließstellung (2) und dessen Öffnungsstellung (3) um den größten Winkel (17) gegeneinander verschwenkt sind, einen Öffnungsspalt (21) zwischen sich bilden, dessen maximale Öffnungsweite geringer als Fingerdick, insbesondere kleiner oder gleich 4 mm, ist.

3. Torblatt nach einem der Ansprüche 1 oder 2, **dadurch gekennzeichnet,** daß der Spaltbereich (15) im Vertikalschnittbild sichelförmig sich in Richtung der Torblatt-Außenseite (17) verjüngend ausgebildet ist.

4. Torblatt nach einem der Ansprüche 1 bis 3, **dadurch gekennzeichnet,** daß der konvexe und der konkave Oberflächenbereich (10, 11) im Vertikalschnittbild je etwa kreisbogenförmig mit dem Kreismittelpunkt in und/oder in Nähe der Scharnier-Gelenkachse (13) verlaufend ausgebildet sind.

5. Torblatt nach einem der Ansprüche 1 bis 4, **dadurch gekennzeichnet,** daß die Paneele (4, 4′, 4˝) einschalig (29) mit zur Torblatt-Innenseite (18) bis auf einen oberen und einen unteren Randbereich (24, 25) offener Rückbreitseite ausgebildet sind, an welchen Randbereichen (24, 25) die Scharnierlappen (26, 27) festgelegt sind und die dafür vorzugsweise verstärkt, insbesondere durch auf sich selbst zurückgefaltete Blechabschnitte, ausgebildet sind.

6. Torblatt nach einem der Ansprüche 1 bis 4, **dadurch gekennzeichnet,** daß die Paneele (4, 4′, 4˝) doppelschalig ausgebildet sind, deren eine Schale (30) die die Torblatt-Außenseite (17) bildende Breitseite aufweist und deren andere Schale (31) die die Torblatt-Innenseite (18) bildende Breitseite des Paneels (4, 4′, 4˝) beinhaltet.

7. Torblatt nach Anspruch 6, **dadurch gekennzeichnet,** daß die beiden Schalen (30, 31) des doppelschaligen Paneels (4, 4′, 4˝) mittels einer zwischen den Schalen (30, 31) vorgesehenen Ausschäummasse (32) oder dergleichen Isolierkörper miteinander verbunden sind.

8. Torblatt nach Anspruch 6 oder 7, **dadurch gekennzeichnet,** daß die beiden Schalen (30, 31) jeweils von beiden Stirnbreitseiten (8, 9) ausgehende Randfahnen (33, 34) aufweisen, die sich jeweils parallel zu den die Torblatt-Außen- und -Innenseiten (18) bildenden Breitseiten des Paneels (4, 4′, 4˝) in das Paneelinnere gerichtet erstrecken.

9. Torblatt nach einem der Ansprüche 6 bis 8, **dadurch gekennzeichnet,** daß in dem Spaltbereich (15) eine Dichtung (38; 43; 46) angeordnet ist.

10. Torblatt nach Anspruch 8 oder 9, **dadurch gekennzeichnet,** daß die jeweils parallel verlaufenden Randfahnen (33, 34) der Schalen (30, 31) mit einem eine schlitzförmige Ausnehmung (37) bildenden Abstand voneinander angeordnet sind.

11. Torblatt nach einem der Ansprüche 8 bis 10, **dadurch gekennzeichnet,** daß die jeweils parallel verlaufenden Randfahnen (33, 34) der Schalen (30, 31) verbindend von Befestigungselementen wie Schrauben (36) durchgriffen sind, mit denen die jeweiligen Scharnierlappen (26, 27) an den zugehörigen Paneel-Innenseitenrandzonen festgelegt sind.

12. Torblatt nach einem der Ansprüche 9 bis 11, **dadurch gekennzeichnet,** daß die Dichtung als sich zwischen den benachbarten Stirnbreitseiten (8, 9) erstreckender und in deren Bereichen beidrandig gehaltener Balgstreifen (38) aus - insbesondere elastisch - verformbarem Werkstoff ausgebildet ist.

13. Torblatt nach Anspruch 12, **dadurch gekennzeichnet,** daß der Balgstreifen (38) bei größtem Verschwenkwinkel (16) zur Torblatt-Außenseite (17) hin vorgewölbt ist und den Öffnungsspalt (21) - vorzugsweise etwa bündig zwischen der Eckkante (22) und der Nasenkante (23) - abdeckt.

14. Torblatt nach Anspruch 12 oder 13, **dadurch gekennzeichnet,** daß der Balgstreifen (38) - insbesondere in seinem an die Eckkante (22) anschließenden Bereich - eine kontinuierlich zu-und abnehmende Zone (39) verringerter Biegesteifigkeit aufweist.

15. Torblatt nach einem der Ansprüche 9 bis 11, **dadurch gekennzeichnet,** daß die Dichtung als Dichtwulststreifen (43) ausgebildet ist, der mit seinem einen Streifenrandabschnitt (44) an einer der Stirnbreitseiten (8 oder 9) - insbesondere an der den konvexen Oberflächenbereich (10) aufweisenden Stirnbreitseite (8) außerhalb dieses Oberflächenbereiches (10) - festgelegt ist und mit seinem in dem anderen Streifenrandabschnitt befindlichen Dichtwulst (45) im Zuge der Verringerung des Verschwenkwinkels an einer Fläche angreift, die an der anderen Stirnbreitseite (9) oder (8) - insbesondere an der zur Torblatt-Außenseite (17) hin gerichteten Stufenseitenflanke des Federstufenbereiches (20) der den konkaven Oberflächenbereich (11) aufweisenden Stirnbreitseite (9) - vorgesehen ist.

16. Torblatt nach einem der Ansprüche 9 bis 11, **dadurch gekennzeichnet,** daß die Dichtung als Dichtlappenstreifen (46) ausgebildet ist, der mit seinem einen Streifenrandbereich an einer der Stirnbreitseiten (8 oder 9) - insbesondere an der den konvexen Oberflächenbereich (10) aufweisenden Stirnbreitseite (8) - festgelegt ist und mit seinem von dem Streifenrandbereich fahnenförmig frei abragenden Dichtlappenbereich (48) im Zuge der Verringerung des Verschwenkwinkels an der anderen Stirnbreitseite (9 oder 8) - insbesondere durch Angriff an der Nasenkante (23) der den konkaven Oberflächenbereich (11) aufweisenden Stirnbreitseite (9) - in den Spaltbereich (15) eintritt.

17. Torblatt nach einem der Ansprüche 9 und 10 bis 17, **dadurch gekennzeichnet,** daß wenigstens ein Randkantenbereich (40, 41; 44; 47) der streifenförmigen Dichtung (38; 43; 46) in die schlitzförmige Ausnehmung (37) eingesetzt und festgelegt ist, insbesondere von den Schrauben (36) durchgriffen ist, die die Randfahnen (33, 34) der beiden Schalen (31, 32) des doppelschaligen Paneels durchgreifen.

18. Torblatt nach einem der Ansprüche 1 bis 17, **dadurch gekennzeichnet,** daß die die Torblatt-Außenseite (17) bildenden Breitseiten der Paneele (4, 4′, 4˝) mit senkrecht zur Bewegungsrichtung des Torblattes (1) verlaufenden Sicken (50; 51) versehen sind und daß in der Torblattschließstellung (2) die Übergänge zwischen den Paneelen (4, 4′, 4˝) außenseitig (17) im Erscheinungsbild den Sicken (50; 51) entsprechend ausgebildet sind, insbesondere zwischen der Nasenkante (23) eines vorhergehenden Paneels (4) und einer im Anschluß an den konvexen Oberflächenbereich (10) ausgebildeten Abstufung (52) des jeweils nachfolgenden Paneels (4′) ein der Sickenbreite entsprechender Abstand freigelassen ist.

19. Torblatt nach einem der Ansprüche 1 bis 18, **dadurch gekennzeichnet,** daß die Paneele (4, 4′, 4˝) in unterschiedlichen - insbesondere nach Rastermaß der Sicken bemessenen - Höhen und in verschiedenen Dicken gefertigt sind, wobei bei doppelschaligen Paneelen die die Torblatt-Außenseite (17) bildenden Außenschalen (30) für jede Paneeldicke gleich ausgebildet sind.

20. Sektionaltorblatt nach einem der Ansprüche 1 bis 19, **dadurch gekennzeichnet,** daß die Scharnierverbindung durch eine Anzahl über die Breite der Paneele hinweg verteilte Einzelscharniere gebildet ist.

21. Sektionaltorblatt nach einem der Ansprüche 1 bis 19, **dadurch gekennzeichnet,** daß die Scharnierverbindung zwischen den Paneelen (4, 4′) durch ein sich über die Länge der Paneele erstreckendes Kunststoffband (72, 72′) gebildet ist.

22. Sektionaltorblatt nach Anspruch 21, **dadurch gekennzeichnet,** daß jedes Paneel im Bereich seiner an ein anderes Paneel anzuschließenden Längskanten je einen der Länge der Paneele entsprechenden Vorsprung (70, 71) aufweist und daß an die einander zugewandten Vorsprünge (70, 71) benachbarter Paneele (4, 4′) jeweils ein Seitenbereich des Kunststoffbandes (72, 72′) festgelegt ist, so daß das Kunststoffband unter Bildung eines Scharnieres den Spalt zwischen den beiden aufeinanderfolgenden Paneelen überbrückt.

23. Sektionaltorblatt nach Anspruch 22, **dadurch gekennzeichnet,** daß das Kunststoffband (12′) im Querschnitt eine im wesentlichen H-Form aufweist, wobei die freien Enden des einen Doppelschenkels vom beide Doppelschenkel verbindenden Steg einen geringeren Abstand haben als die freien Enden des anderen Doppelschenkels von diesem Steg.

24. Sektionaltorblatt nach einem der Ansprüche 21 bis 23 **dadurch gekennzeichnet,** daß die an der Torblatt-Innenseite (18) in Erscheinung tretende Seite des Kunststoffbandes (72, 72′) annähernd in der Innenseitenebene der Paneele (4, 4′) verläuft.

25. Sektionaltorblatt nach einem der Ansprüche 1 bis 19, **dadurch gekennzeichnet,** daß die Scharnierverbindung zwischen den Paneelen (4, 4′) aus einer Anzahl in Längsrichtung der Paneele beabstandet aufeinanderfolgend geordneter Scharniere (12) gebildet ist, deren Scharnierlappen (26, 27) von der Torblatt-Innenseite (18) her an die Paneele (4, 4′) angeschlagen sind, und daß über die gesamte Länge der Paneele (4, 4′) den Scharnierbereich überdeckend eine Abdeckfolie (80) vorgesehen ist.

26. Sektionaltorblatt nach Anspruch 25, **dadurch gekennzeichnet,** daß die Seitenrandbereiche (81, 82) der Abdeckfolie (80) jeweils im Bereich der Scharnierlappen (26, 27) unter diesen angeordnet und zusammen mit den Scharnierlappen an dem jeweiligen Paneel (4, 4′) festgelegt sind.

27. Sektionaltorblatt nach Anspruch 26, **dadurch gekennzeichnet,** daß die Abdeckfolie (80) im Bereich der einen Scharnierlappen (26), die den Spalt zwischen den benachbarten Paneelen (4, 4′) überbrücken, mit Aussparungen versehen ist, in welche jeweils zugehörigen Aussparungen die Scharnierlappen (26) eingreifen, wenn sich das Torblatt in den Schließzustand bewegt.

28. Sektionaltorblatt nach Anspruch 26, **dadurch gekennzeichnet,** daß die Abdeckfolie (80) im Bereich des Spaltes zwischen den aufeinanderfolgenden Paneelen (4, 4′) eine derartige Sollkrümmungsstelle aufweist, daß sie sich bei Übergang in den Schließzustand des Torblattes in diesen Spalt hineinverformt.

## Claims

1. Sectional door leaf comprising a series of panels (4',4,4'') successively hinged (12) to one another by means of their width end faces (8,9), each panel (4) having, on its upper, width end face (8) facing a preceding panel (4''), viewed when the door leaf is in a closed position (2), a convex surface region (10) in the vertical section and, on its opposite lower, width end face (9) facing a subsequent panel (4'), a concave surface region (11) in the vertical section, so that in each case two adjacent panels (4) and (4') delimit, by means of a convex and a concave surface region (10,11) facing each other, a clearance region (15) which is defined by the hinged connection (12) between the panels (4,4') and has a correspondingly curved boundary in the vertical section, and that the width end faces (8,9), facing each other, are displaced past and against each other during the pivotal movement about the associated pivot axis (13) upon transition from the opened position of the door leaf (3) to the closed position thereof in such a way that the clearance region (15), which becomes shorter in the direction of movement, is maintained over at least a part of the whole angle of pivoting (16), characterised in that the convex and concave surface regions (8, 9) extend, in each case proceeding from the door leaf outside (17) of the panel (4) in the direction of the door leaf inside (18) thereof, over a part of the thickness of the door leaf, and that in the remaining region of the width end faces (8,9), there is provided, next to the concav surface region (10), a groove-step portion (19) formed as a recess in the panel body, and, next to the concave surface region, (11) a tongue-step portion (20) formed by a projection from the panel body, said stepped portions (19,20) engaging with one another when the door leaf is in its closed position and each being formed with stepped sides, preferably respectively extending substantially parallel and perpendicularly to the lateral faces of the panels forming the outside and inside (17,18) of the door leaf.

2. Door leaf according to claim 1, characterised in that the concave surface region (11) ends, on the outer (17) lateral face of the panel (4), in a leading edge (23), that the convex surface region (10) ends, viewed in the direction of the inside (18) of the door leaf, in a corner edge (22) and that the leading edge (23) and the corner edge (22) of the width end faces (8,9), facing each other, of two successively arranged panels (4,4'), which are displaced in opposite directions about the largest angle (17) in the transitory area between the closed position (2) of the door leaf and the opened position (3) thereof, form an aperture clearance (21) between themselves, the maximum aperture width of which is less than a finger's width, more particularly smaller or equal to 4 mm.

3. Door leaf according to either claim 1 or 2, characterised in that the clearance region (15) is constructed, in the vertical section, in the form of a sickle tapering in the direction of the outside (17) of the door leaf.

4. Door leaf according to any one of claims 1 to 3, characterised in that each of the convex and concave surfaces region (10,11) is constructed, in the vertical section, substantially circularly, the circle centre extending into and/or close to the pivot axis (13) of the hinge.

5. Door leaf according to any one of claims 1 to 4, characterised in that the panels (4,4',4'') are constructed as a single sheet (29), having a lateral rear lateral face open towards the inside (18) of the door leaf with the exception of an upper and a lower edge portion (24,25), on which edge portions (24,25) the hinge tongues (26,27) are secured and the sheet portions are formed for this purpose such that they are preferably reinforced, more particularly turned up and over.

6. Door leaf according to any one of claims 1 to 4, characterised in that the panels (4,4',4'') are made of two sheets, one sheet (30) of which has a lateral face forming the outside (17) of the door leaf and the other sheet of which (31) comprises the lateral face of the panel (4,4',4'') forming the inside (18) of the door leaf.

7. Door leaf according to claim 6, characterised in that the two sheets (30,31) of the two-sheet panels (4, 4',4'') are connected to each other by means of a foam material (32) or similar insulating body provided between the sheets (31).

8. Door leaf according to either claim 6 or 7, characterised in that the two sheets (30,31) have edge vanes (33,34) preceding from each of the two front lateral faces (8,9), said edge vanes extending, in each case, parallel to the lateral faces of the panels (4, 4',4'') forming the outside and inside (18) of the door leaf so as to be directed towards the inside of the panel.

9. Door leaf according to any one of claims 6 to 8, characterised in that a seal (38;43;46) is arranged within the clearance (15).

10. Door leaf according to either claim 8 or 9, characterised in that the edge vanes (33,34) of the sheets (30,31), each extending parallel, are arranged at a spacing from each other, thus forming a slot-shaped recess (37).

11. Door leaf according to any one of claims 8 to 10, characterised in that the edge vanes (33,34) of the sheets (30,31), each extending parallel, are connectingly penetrated by fixing elements such as screws (36) by means of which the respective hinge tongues (26,27) are secured to the associated edge regions of the inside of the panel.

12. Door leaf according to any one of claims 9 to 11, characterised in that the seal is made, in the form of a bellows joint (38), of deformable, more particularly resilient material, said bellows joint extending between the adjacent width end faces (8,9) and having two edges in the regions thereof.

13. Door leaf according to claim 12, characterised in that the bellows joint (38), when the angle of pivoting (16) is greatest, has an anterior curvature towards the outside (17) of the door leaf and covers the aperture clearance (21), preferably so as to be substantially flush between the corner edge and the leading edge (23).

14. Door leaf according to either claim 12 or 13, characterised in that the bellows joint (38), more particularly in its region adjacent to its corner edge (22), has a continuously increasing and decreasing zone (39) of reduced bending resistance.

15. Door leaf according to any one of claims 9 to 11, characterised in that the seal is formed as a beaded sealing strip (43) which is secured, by means of one of its edge portions (44), to one of the width end faces (8' or 9), more particularly on the width end face (8) having the convex surface region (10), outside said surface region (10), and which engages, by means of the sealing bead (45) located in the other edge portion, as a result of the angle of pivoting becoming smaller, on a surface provided on the other width end face (9) or (8), more particularly on the stepped side, directed towards the outside (17) of the door leaf, of the tongue-step region (20) of the width end face (9) providing the concave surface region (11).

16. Door leaf according to any one of claims 9 to 11, characterised in that the seal is in the form of a sealing tongue (46) which is secured, by means of one of the edge portions thereof, to one of the width end face (8 or 9) more particularly on the end face (8) providing the convex surface region (10), and enters the apertural region (15) on the other width end face (9 or 8), more particularly engages on the leading edge (23) of the end face (9) providing the concave surface region (11), by means of the sealing tongue portion (48) freely projecting like a lug from the edge portion, as a result of the angle of pivoting becoming smaller.

17. Door leaf according to any one of claims 9 and 10 to 17, characterised in at least one lateral edge portion (40,41,44,47) of the strip-like sealing (38,43, 46) is inserted in the slot-shaped recess (37) and secured thereto, more particularly penetrated by the screws (36) engaging the edge vanes (33,34) of the two sheets (31,31) of the two-sheet panel.

18. Door leaf according to any one claims 1 to 17, characterised in that the lateral faces of the panels (4,4',4'') forming the outside (17) of the door leaf are provided with reinforcing seams (50;51) extending perpendicularly to the direction of travel of the door leaf (1) and that, when the door leaf is in the closed position (2), the transitions between the panels (4, 4', 4'') are formed, on the outside (17), so as to correspond to the shape of the reinforcing seams (50, 51), more particularly there is a spacing, corresponding to the thickness of the reinforcing seams, between the leading edge (23) of a preceding panel (4) and a step (52) formed next to the convex surface region (10) of each subsequent panel (4').

19. Door leaf according to any one of claims 1 to 18, characterised in that the panels (4,4',4'') are constructed in different heights and in different thicknesses, in particular when measured to the scale of the reinforcing seams, the outer sheets (30), forming, in the case of two-sheet panels, the outside (17) of the door leaf, being identical in respect of each panel thickness.

20. Sectional door leaf according to any one claims 1 to 19, characterised in that the hinged connection is formed by a plurality of individual hinges distributed over the width of the panels.

21. Sectional door leaf according to any one of claims 1 to 19, characterised in that the hinged connection between the panels (4,4') is formed by a plastics ribbon (72,72') extending over the length of the panels.

22. Sectional door leaf according to claim 21, characterised in that each panel has, within the region of its longitudinal edges adjoining another panel, one respective projection (70,71), corresponding to the length of the panels, and that an end portion of the plastics ribbon (72,72') is secured to each of the projections (70,71) of adjacent panels (4,4') facing each other, so that the plastics ribbon bridges the gap between the two successive panels, while forming a hinge.

23. Sectional door leaf according to claim 22, characterised in that the plastics ribbon (12') has a substantially H-shaped cross section, the spacing between the free ends of one of the twin-arms and the web connecting the two twin-arms being smaller than that between the free ends of the other twin-arm and said web.

24. Sectional door leaf according to any one of claims 21 to 23, characterised in that the end of the plastics ribbon (72,72') appearing on the inside (18) of the door leaf extends approximately in the plane of the inside of the panels (4,4').

25. Sectional door leaf according to any one of claims 1 to 19, characterised in that the hinged connection between the panels (4,4') comprises a plurality of hinges (12) arranged successively, at a spacing, in the longitudinal direction of the panels, the tongues (26, 27) of said hinges being fastened to the panels (4,4') from the inside (18) of the door leaf, and that a cover sheet (80) is provided so as to cover the hinge region over the entire length of the panels (4,4').

26. Sectional door leaf according to claim 25, characterised in that each end portion (81,82) of the cover sheet (80) is arranged, within the region of the hinge tongues (26,27), underneath said tongues and secured, jointly with said tongues, to the respective panel (4,4').

27. Sectional door leaf according to claim 26, characterised in that the cover sheet (80) is provided with recesses within the region of one of the tongues (26) bridging the gap between the adjacent panels (4, 4'), the hinge tongues (26) engaging the correspondingly associated recesses, when the door leaf moves to the closed position.

28. Sectional door leaf according to claim 26, characterised in that the cover sheet (80) has, within the region of the gap between successive panels (4,4') a predetermined area of curvature such that it moulds into said gap upon transition of the door leaf into the closed position.

## Revendications

1. Vantaux sectionnels se composant d'une série de panneaux (4', 4, 4") se suivant l'un l'autre articulés (12) par leurs parements (8, 9), vantaux dans lesquels chaque panneau (4) présente sur son parement (8) supérieur vu quand les vantaux sont en position fermée (2), tourné vers un panneau précédent (4") une surface (10) s'étendant de façon convexe en coupe verticale et sur son parement (9) inférieur faisant vis-à-vis, tourné vers un panneau suivant (4) une surface (11) s'étendant de façon concave en coupe verticale, de telle sorte que deux panneaux disposés de façon voisine (4) et (4') délimitent par une surface convexe et une surface concave (10, 11) se faisant vis-à-vis l'une l'autre une fente (15) déterminée par la liaison à charnière (12) entre les panneaux (4, 4'), munie d'un bord en forme d'arc en coupe verticale et que les parements (8, 9) tournés l'un vers l'autre se déplacent en passant l'un devant l'autre au cours du mouvement de pivotement autour de l'axe d'articulation correspondant (13) quand les vantaux passent de leur position d'ouverture (3) à leur position de fermeture (2) d'une façon telle que la fente (15) reste sur au moins une partie de l'angle total de pivotement (16) en se raccourcissant dans le sens du pivotement, vantaux sectionnels caractérisés en ce que la surface concave et la surface convexe (8, 9) s'étend en partant du côté extérieur des vantaux (17), du panneau (4) en direction du côté intérieur des vantaux (18) sur une partie de l'épaisseur des vantaux et que dans la zone latérale subsistante de parement (8, 9) en raccordement à la surface concave (10) il est prévu un gradin rainuré (19) formée de façon à rétrosaillir dans le corps de panneau et en raccordement à la surface concave (11) il est prévu un gradin élastique formée de façon à faire saillie à partir du corps de panneau, ces gradins (19, 20) venant en prise l'une dans l'autre quand les vantaux sont en position de fermeture et sont formés de préférence avec des flancs s'étendant parallèlement ou perpendiculairement aux parements de panneaux constituant les côtés extérieurs et intérieurs (17, 18) de vantaux.

2. Vantaux selon la revendication 1, caractérisés en ce que la surface concave (11) s'étend en formant avec le parement du côté extérieur (17) du panneau (4) une arête en forme de nez (23), en ce que la surface convexe (10) vue en direction du côté intérieur (18) des vantaux se termine par une arête en forme de bec (22) et en ce que le nez (23) et le bec (22) des parements (8, 9) tournés l'un vers l'autre de deux panneaux (4, 4") disposés à la suite l'un de l'autre forment une fente d'ouverture (21) entre eux, quand les panneaux pivotent l'un contre l'autre pour passer de la position de fermeture des vantaux (21) dont l'étendue maximale d'ouverture est plus petite que la largeur d'un doigt, en particulier est inférieure ou égale à 4 mm.

3. Vantaux selon l'une des revendications 1 ou 2, caractérisés en ce que la zone de la fente (15) a, en coupe verticale, la forme d'une faucille se rétrécissant en direction du coté extérieur des vantaux (17).

4. Vantaux selon l'une des revendications 1 à 3, caractérisés en ce que la surface convexe et la surface concave (10, 11) sont formées en coupe verticale à peu près en forme d'arc avec le centre de l'arc sur ou au voisinage de l'axe d'articulation à charnière (13).

5. Vantaux selon l'une des revendications 1 à 4, caractérisés en ce que les panneaux (4, 4', 4") sont formés à une seule coquille (29) avec un parement arrière ouvert en direction du côté intérieur des vantaux (18) jusqu'à une bordure supérieure et une bordure inférieure (24, 25) sur laquelle les pattes de charnière (26, 27) sont fixées et qui sont pour cela de préférence renforcées, en particulier par des sections de tôle se repliant sur elles-mêmes.

6. Vantaux selon les revendications 1 à 4, caractérisés en ce que les panneaux (4, 4', 4") sont formés à double coquille, l'une des coquilles (30) présentant le parement formant le côté extérieur de panneau (17) et l'autre coquille (31) contenant le parement de panneau (4, 4', 4") formant le côté intérieur de vantaux (18).

7. Vantaux selon la revendication 6, caractérisés en ce que les deux coquilles (30, 31) du panneau à double coquille (4, 4', 4") sont reliées l'une à l'autre au moyen d'une masse de mousse (32) d'un corps isolant analogue prévu entre les coquilles (30, 31).

8. Vantaux selon la revendication 6 ou 7, caractérisés en ce que les deux coquilles (30, 31) présentent des lèvres marginales (33, 34) partant des deux parements latéraux (8, 9), lèvres qui s'étendent parallèlement aux parements du panneau (4, 4', 4") constituant les côtés extérieurs et intérieurs (18, 17) des vantaux en se dirigeant vers l'intérieur du panneau.

9. Vantaux selon l'une des revendications 6 à 8, caractérisés en ce que l'on dispose dans la fente (15) un joint d'étanchéité (38, 43, 46).

10. Vantaux selon la revendication 8 ou 9, caractérisés en ce que les lèvres marginales (33, 34) s'étendant parallèlement des coquilles sont disposées à une distance l'une de l'autre formant un évidement (37) en forme de fente.

11. Vantaux selon l'une des revendications 8 à 10, caractérisés en ce que les lèvres marginales (33, 34), s'étendant parallèlement, des coquilles (30, 31) sont traversées, d'une façon qui les relie, par des éléments de fixation tels que des vis (36) avec lesquelles sont fixées les pattes respectives de charnière (26, 27) sur les bordures latérales intérieures du panneau correspondant.

12. Vantaux selon l'une de revendications 9 à 11, caractérisé en ce que le joint d'étanchéité est constitué comme une bande en soufflet (38) s'étendant entre deux parements voisins (8, 9) et maintenue des deux côtés dans leur zone, en une matière déformable - en particulier élastique.

13. Vantaux selon la revendication 12, caractérisés en ce que la bande en soufflet (38) est précourbée dans le cas de l'angle de pivotement le plus grand (16) en direction du côté extérieur (17) des vantaux et recouvre la fente d'ouverture (21) - de préférence en réalisant à peu près une liaison entre le bec (22) et le nez (23).

14. Vantaux selon la revendication 12 ou 13, caractérisé en ce que la bande en soufflet (38) - en particulier dans sa zone se raccordant au bec (22) - présente une zone continuellement croissante et décroissante (39) de flexibilité réduite.

15. Vantaux selon l'une des revendications 9 à 11, caractérisés en ce que le joint d'étanchéité est constitué comme une bande à bourrelet d'étanchéité (43), qui est fixée par sa section marginale de bande (44) à l'un des parements (8 ou 9) - en particulier au parement (8), en dehors de la surface (10), parement qui présente cette surface convexe (10) - et par son bourrelet d'étanchéité (45), se trouvant dans l'autre section marginale de bande, au cours du rétrécissement de l'angle de pivotement vient en prise sur une surface qui est prévue sur l'autre parement (9) ou (8) - en particulier sur le flanc latéral à gradin, orientée vers le côté extérieur des vantaux (17), de la zone à gradin élastique (20) du parement (9) préservant la surface concave (11).

16. Vantaux selon l'une des revendications 9 à 11, caractérisés en ce que le joint d'étanchéité est formé comme une bande à lèvres d'étanchéité (46), qui est fixée par l'une de ses bordures à l'un des parements (8 ou 9) - en particulier au parement (8) présentant la surface convexe (10) - et par sa zone à lèvre d'étanchéité (48) se détachant librement de la zone marginale de la bande au cours du rétrécissement de l'angle de pivotement arrive sur l'autre parement (9 ou 8) dans la zone de la fente (15) - en particulier par accrochage sur le nez (23) du parement (9) présentant la surface concave (11).

17. Vantaux selon l'une des revendications 9 et 10 à 17, caractérisé en ce qu'au moins une zone de bordure (40, 41, 44, 47) du joint d'étanchéité en forme de bande (38, 43, 46) est insérée et fixée dans l'évidement (37) en forme de fente, en particulier est traversé par les vis (36), qui passent à travers les lèvres marginales (33, 34) des deux coquilles (31, 32) du panneau à double coquille.

18. Vantaux selon l'une des revendications 1 à 17, caractérisé en ce que les parements des anneaux (4, 4', 4") formant le côté extérieur des vantaux (17) sont pourvus de moulures (50, 51) s'étendant perpendiculairement à la direction du déplacement des vantaux (1) et en ce que, quand les vantaux sont en position fermée (2) les passages entre les panneaux (4, 4', 4") sont formés de façon correspondante du côté extérieur (17) aux moulures (50, 51) en particulier entre le nez (23) d'un panneau précédent (4) et un gradin (52) formé sur la surface convexe (10) du panneau respectivement suivant (4'), une distance correspondant à la largeur de la moulure étant laissée libre.

19. Vantaux selon l'une des revendications 1 à 18, caractérisés en ce que les panneaux (4, 4', 4") sont fabriqués avec des hauteurs différentes - mesurées en particulier selon la dimension modulaire des moulures - et avec des épaisseurs différentes, les coquilles extérieures formant le côté extérieur (17) des vantaux étant, dans le cas des panneaux à double coquille, formées de façon identique pour chaque épaisseur de panneau.

20. Vantaux sectionnels selon l'une des revendications 1 à 19, caractérisés en ce que la liaison à charnière est formée par un certain nombre de charnières individuelles réparties sur la largeur des panneaux.

21. Vantaux sectionnels selon l'une des revendications 1 à 19, caractérisés en ce que la liaison à charnière entre les panneaux (4, 4') est formée par une bande en matière plastique (72, 72') s'étendant sur la longueur des panneaux.

22. Vantaux sectionnels selon la revendication 21, caractérisé en ce que chaque panneau présente dans la zone de ses bords longitudinaux, a raccorder à un autre panneau, une saillie (70, 71) correspondant à la longueur des panneaux et en ce que sur les saillies (70, 71)) tournées l'une vers l'autre) de panneaux voisins (4, 4') est fixé une zone latérale de la bande en matière plastique (72, 72'), de telle sorte que la bande en matière plastique recouvre la fente entre les deux panneaux se suivant l'un l'autre en formant une charnière.

23. Vantaux sectionnels selon la revendication 22, caractérisés en ce que la bande en matière plastique (12') présente en section transversale sensiblement une forme de H, les extrémités libres de l'une des ailes jumelées ayant à partir de l'âme reliant les deux ailes jumelées un écartement plus petit que les extrémités libres de l'autre aile jumelée à partir de cette âme.

24. Vantaux sectionnels selon l'une de revendications 21 à 23, caractérisés en ce que le côté de la bande en matière plastique (72, 72') qui apparaît sur le côté intérieur des vantaux (18) s'étend approximativement dans le plan intérieur des panneaux (4, 4').

25. Vantaux sectionnels selon l'une des revendications 1 à 19, caractérisés en ce que la liaison à charnière entre les panneaux (4, 4') est formé d'un certain nombre de charnières (12) disposées dans le sens longitudinal des panneaux en se suivant les unes les autres à distance, charnières dont les pattes (26, 27) sont accrochées sur les panneaux (4, 4') à partir du côté intérieur des vantaux (18) et en ce que sur toute la longueur des panneaux (4, 4') il est prévu une feuille de recouvrement (80) recouvrant la zone de la charnière.

26. Vantaux sectionnels selon la revendication 25, caractérisés en ce que les bordures latérales (81, 82) de la feuille de recouvrement (80) sont disposées dans la zone des pattes de charnière (26, 27) sous celles-ci et sont fixées ensemble avec les pattes de charnière sur le panneau correspondant (4, 4').

27. Vantaux sectionnels selon la revendication 26, caractérisés en ce que la feuille de recouvrement (80) est pourvue dans la zone de l'une des pattes de charnière (26), qui surplombe la fente entre les panneaux voisins (4, 4'), d'évidements, dans lesquels s'encastrent les pattes de charnière (26), quand les vantaux se mettent en position de fermeture.

28. Vantaux sectionnels selon la revendication 26, caractérisés en ce que la feuille de recouvrement (80) présente dans la zone de la fente entre les panneaux se suivant l'un l'autre (4, 4') un emplacement de courbure prescrit tel qu'il se déforme dans cette fente lorsque les vantaux passent dans la position de fermeture.
